# EUROPÄISCHE PATENTSCHRIFT

(11) **EP 0 057 171 B1**
(45) Veröffentlichungstag und Bekanntmachung des Hinweises auf die Patenterteilung: **01.10.1986**
(21) Anmeldenummer: 82890011.8
(22) Anmeldetag: 26.01.1982
(51) Int. Cl.: H05B 3/14, H05B 3/10

(54) **Selbstregelndes Heizelement**
Self-regulating heating element
Elément chauffant auto-régulateur

(30) Priorität: 26.01.1981 AT 321/81
(43) Veröffentlichungstag der Anmeldung: 04.08.1982
(73) Patentinhaber: Dr. Peter Nesvadba Gesellschaft m.b.H., A-1190 Wien (AT)
(72) Erfinder: Menhardt, Walther, Dr., A-1190 Wien (AT)
(74) Vertreter: Gibler, Ferdinand, Dipl.Ing. Dr. techn.

## Beschreibung

Die Erfindung bezieht sich auf ein selbstregelndes Heizelement mit mindestens einem in einer Umhüllung angeordneten Widerstands-Heizkörper aus stromleitendem Keramikmaterial mit einem positiven Temperaturkoeffizienten des elektrischen Widerstandes, welcher Heizkörper zwischen zwei unmittelbar an seinen Seitenflächen angedrückt anliegende Metallklötzchen, die elektrisch voneinander isoliert sind, eingefügt ist, wobei die der Wärmeübertragung nach außen dienende Außenfläche dieser Metallklötzchen größer als die Berührungsfläche zwischen dem Heizkörper und den Metallklötzchen ist.

Bei Heizelementen vorgenannter Art stellt sich die Energieaufnahme des an eine Spannungsquelle angeschlossenen Widerstands-Heizkörpers ohne weiteres Zutun, also ohne Schaltmaßnahme od. dgl., so ein, daß der Widerstands-Heizkörper eine bestimmte im wesentlichen von seiner Materialzusammensetzung abhängige Temperatur annimmt. Dies ergibt sich dadurch, daß der elektrische Widerstand des Widerstands-Heizkörpers oberhalb einer bestimmten Temperatur stark zunimmt und demgemäß die Energieaufnahme aus der elektrischen Spannungsquelle sinkt. Dieser Wirkungszusammenhang hält nun zwar die Temperatur des an die Spannungsquelle angeschlossenen Widerstands-Heizkörpers selbst praktisch konstant, vermag aber die Temperatur der Umhüllung des Heizelementes, von der die erzeugte Wärme abgenommen wird, bei den bisher bekannt gewordenen bzw. beschriebenen Heizeiementen dieser Art nicht im erwünschten Ausmaß konstant zu halten, und zwar insbesondere dann nicht, wenn die Wärmeabfuhr von der Umhüllung schwankt. Dieser Nachteil rührt daher, daß der Wärmewiderstand, der zwischen dem Widerstands-Heizkörper und der Umhüllung vorliegt, ein Temperaturgefälle verursacht, dessen Größe von der von der Umhüllung abgeführten Wärmemenge abhängt, wozu vielfach noch kommt, daß sich der Wert des Wärmewiderstandes mit Änderung des Temperaturgefälles gleichfalls ändert. Dementsprechend kommt es zu unerwünschten Schwankungen der Temperatur der Umhüllung des Heizelementes, von der die Wärme abgenommen wird, obwohl der Heizkörper des Heizelementes eine praktisch konstante Temperatur hat.

Aus DE-A-2 551 980 ist ein wie vorgenannt ausgebildetes Heizelement bekannt, bei dem eine axiale Stapelung von Keramikheizkörpern und Metallkörpern vorliegt, wobei der so gebildete Stapel in eine rohrartige Keramikhülle eingeschoben ist und durch Federn zusammengehalten wird, die sich gegen Querwände dieser Keramikhülle abstützen. Es wird auf diese Weise nur ein verhältnismäßig geringer Kontaktdruck zwischen den Metallkörpern und den Heizkörpern erzielt, und die ganze Anordnung erfordert für ihre Montage einen verhältnismäßig großen Aufwand. Weil bei diesem bekannten Heizelement nur ein verhältnismäßig geringer Kontaktdruck zwischen den Heizkörpern und den Metallkörpern des Stapels vorliegt, wobei durch die verhältnismäßig schwierige Montage leicht Minderungen des Kontakdruckes entstehen können, ergibt sich ein relativ großer Wärmewiderstand an den Anliegeflächen der Metallkörper an den Heizkörpern, wozu noch, durch die Konzeption bedingt, ein erheblicher Wärmewiderstand zwischen den Metallkörpern und der Keramikhülle kommt.

Ziel der Erfindung ist es, ein selbstregelndes Heizelement eingangs erwähnter Art zu schaffen, bei dem die vorstehend angeführten Nachteile behoben sind und bei dem auch die Umhüllung eine weitgehend konstante Temperatur hat.

Das erfindungsgemäße selbstregelnde Heizelement eingangs erwähnter Art ist dadurch gekennzeichnet, daß daß das eine Metallklötzchen eine nutartige Ausnehmung aufweist, in die der Heizkörper und das zweite Metallklötzchen eingefügt ist, wobei eine Seite des Heizkörpers an der einen Seitenwand dieser Ausnehmung, die zweite Seite des Heizkörpers am zweiten Metallklötzchen und das zweite Metallklötzchen an der anderen Seite dieser Ausnehmung anliegt, und zwischen das zweite Metallklötzchen und seine Anliegefläche and der nutartigen Ausnehmung eine elektrische Isolierung eingefügt ist, und dabei der Andruck der Metallklötzchen an den Heizkörper durch innerhalb der nutartigen Ausnehmung aufgenommene Kräfte entsteht, oder daß das aus dem Heizkörper, den beiden Metallklötzchen und einer um die Außenfläche derselben angebrachten Isolierung bestehende Gebilde eng passend zwischen zusammendrückbare Wände eines Gehäuses eingefügt ist, welche von einer außen an diesen Wänden angreifenden Klammer zur Erzeugung des Andrucks zwischen den Metallklötzchen und dem Heizkörper zusammengepreßt sind. Durch diese Ausbildung kann der vorstehend angeführten Zielsetzung auf konstruktiv einfache Weise sehr gut entsprochen werden. Es ergibt sich dabei durch die erfindungsgemäße Ausbildung ein sehr geringer Wärmewiderstand im Weg der Wärmeübertragung vom Heizkörper zur Umhüllung, und zwar gerade an der ersten Übergangsfläche dieses Weges, die zwischen dem Heizkörper und den daran anliegenden Metallkörpern vorliegt, was besonders bedeutsam ist. Der erfindungsgemäß vorgesehene Lösungsweg ermöglicht es auf konstruktiv einfache Weise, durch die nutartige Konfiguration eine von den Seiten einwirkende gute Kontaktpressung zu erzielen, wobei überdies dieser Vorteil mit geringem Herstellungsaufwand und mit einer sehr einfachen Montierbarkeit einhergeht.

Es ist bei der Ausbildung, bei der das eine Metallklötzchen eine nutartige Ausnehmung aufweist, in die der Heizkörper und das zweite Metallklötzchen eingefügt ist, weiter zum Erzielen eines besonders geringen Wärmewiderstandes

vorteilhaft, wenn man vorsieht, daß der Heizkörper mit dem zweiten Metallklötzchen streng passend in die nutartige Ausnehmung des ersten Metallklötzchens eingepreßt ist und der Heizkörper durch diese Zwängung unter Druck an den Metallklötzchen anliegt. Es ist dabei weiter sowohl im Sinne einer einfachen Montage als auch im Sinne einer Kleinhaltung des Wärmewiderstandes in einer um die Außenfläche der ·MetaIlkIötzchen gelegten Isolierung günstig, wenn man vorsieht, daß in die nutartige Ausnehmung oberhalb oder unterhalb des Heizkörpers die elektrischen Anschlußdrähte eingefügt sind. Eine hinsichtlich des Herstellens der elektrischen Verbindungen der Anschlußdrähte besonders einfache Ausbildung ist dabei dadurch gekennzeichnet, daß die Anschlußdrähte zur Bildung einer elektrischen Verbindung an das erste, die nutartige Ausnehmung enthaltende Metallklötzchen und an das zweite Metallklötzchen angepreßt sind.

Bei jener Ausbildung des erfindungsgemäßen Heizelementes, bei der das aus dem Heizkörper, den beiden Metallklötzchen und einer um die Außenflächen derselben angebrachten Isolierung bestehende Gebilde eng passend zwischen zwei Wände eines Gehäuses eingefügt ist, die mit einer Klammer zusammengepreßt sind, ist es, wenn eine Metallplatte erwärmt werden soll, sowohl für die Montage als auch zum Erzielen eines geringen Wärmewiderstandes weiters vorteilhaft, daß die elastisch zusammendrückbaren Gehäusewände mit einer zu erwärmenden Metallplatte integriert sind.

Die Erfindung wird nun anhand von lediglich Ausführungswege darstellenden Zeichnungen näher erläutert. Es zeigen die Figuren 1 und 2 eine erste Ausführungsform eines erfindungsgemäß ausgebildeten Heizelementes im Quer-und im Längsschnitt,
Figur 3 eine Variante eines solchen Heizelementes, gleichfalls im Schnitt,
Figur 4 das Einfügen der Ausführungsform nach Figur 2 in ein Gehäuse,
Figur 5 eine weitere Ausführungsform eines erfindungsgemäß ausgebildeten Heizelementes, und
Figur 6 eine der Figur 5 entsprechende Ausführungsform, die mit einer zu erwärmenden Platte integriert ist.

Bei der in den Figuren 1 und 2 dargestellten Ausführungsform eines selbstregelnden Heizelementes ist ein Widerstands-Heizkörper 1 vorgesehen, der aus stromieitendem Keramikmaterial mit einem positiven Temperaturkoeffizienten des elektrischen Widerstandes beteht. Dieser Heizkörper 1 ist zwischen zwei unmittelbar an seinen Seitenflächen anliegende Metallklötzchen 3, 9 eingefügt. Hiebei weist das eine Metallklötzchen 9 eine nutartige Ausnehmung 10 auf, in die der Heizkörper 1 und das zweite Metallklötzchen 3 eingefügt ist. Es liegt dabei eine Seite des Heizkörpers 1 an der einen Seitenwand 11 der Ausnehmung 10 und die zweite Seite des Heizkörpers am zweiten Metallklötzchen 3 an. Das zweite Metallklötzchen 3 liegt seinerseits an der anderen Seitenwand 12 der Ausnehmung 10 an und ist vom ersten Metallklötzchen 9 durch eine elektrisch isolierende Folie 14 isoliert, die zwischen das Metallklötzchen 3 und die Seitenwand 12 eingefügt ist. Um einen besonders guten Wärmeübergang zu erzielen, ist dabei der Heizkörper 1 mit dem zweiten Metallklötzchen 3 streng passend in die nutartige Ausnehmung 10 des ersten Metallklötzchens 9 eingepreßt, sodaß der Heizkörper 1 unter Druck an den beiden Metallklötzchen anliegt.

Wie sich aus den Figuren 1 und 2 ergibt, ist die der Wärmeübertragung nach außen dienende Oberfläche 15 des Metallklötzchens 9 größer als die Berührungsfläche zwischen dem Heizkörper 1 und den Metallklötzchen ; dies ergibt sich sowohl daraus, daß der Heizkörper 1 kürzer als die Metallklötzchen 9, 3 ausgebildet ist (Figur 2), als auch daraus, daß die in Umfangsrichtung gelegenen Abmessungen des Metallklötzchens 9 wesentlich größer als die des Heizkörpers 1 sind (Figur 1).

Der Aufbau des in den Figuren 1 und 2 dargestellten Heizelementes ist hinreichend stabil, um dieses Heizelement an beliebigen Stellen, an denen ein Wärmebedarf besteht, anbringen zu können. Soferne dabei eine elektrische Isolierung erforderlich ist, kann man dieses Heizelement ohne weiteres mit einer solchen Isolierung versehen. Gewünschtenfalls kann man weiters eine wärmeleitende Masse dazu verwenden, allfällige im Zuge der Fertigung entstandene Hohlräume, die im Aufbau des Heizelementes vorliegen, auszufüllen. Das Einbringen einer solchen Masse kann im Zuge des Zusammenfügens der einzelnen Teile des Heizelementes oder auch nach dem Zusammenfügen von der Stirnseite her erfolgen, und es kann eine solche Masse auch dazu dienen, konstruktiv bedingte Hohlräume, wie z. B. die Räume beiderseits des Heizkörpers 1, auszufüllen bzw. abzudichten.

Zur Herstellung der Stromzuleitungen zum Heizkörper 1 kann man Anschlußdrähte zu unmittelbar am Heizkörper 1 vorgesehenen Anschlußstellen führen. Vom Aufbau her einfacher und kompakter ist es aber, die Stromzuleitung über die am Heizkörper anliegenden Metallklötzchen vorzunehmen und die Anschlußdrähte elektrisch mit den Metallklötzchen zu verbinden. Hinsichtlich der Verlegung der elektrischen Anschlußdrähte ist es dabei bei der Ausführungsform nach den Figuren 1 und 2 vorteilhaft, wenn man diese Anschlußdrähte 16, 17 oberhalb oder unterhalb des Heizkörpers 1 in die nutartige Ausnehmung 10 einfügt, wie Figur 3 zeigt. Dies bietet vor allem dann Vorteile, wenn das Heizelement passend in eine Ausnehmung eines Gehäuses bzw. eines zu erwärmenden Körpers einzufügen ist, wie dies Figur 4 zeigt.

Um die Anschlußdrähte 16, 17 elektrisch mit den Metallklötzchen 9. 3 zu verbinden, kann man z. B. die blanken Enden dieser Anschlußdrähte mit den Metallklötzchen verschweißen. In der Regel genügt aber auch ein hinreichend festes Anpressen der blanken Enden an die Metallklötzchen, welche Technik bei der Ausführungsform nach Figur 4 vorliegt. Es sind dabei die mit einer Isolierung umhüllten Anschlußdrähte 16. 17 nebeneinanderliegend in den über dem Heizkörper 1 befindlichen Hohlraum eingezwängt geführt, und es ist das blanke Ende jedes dieser beiden Anschlußdrähte an ein Metallklötzchen angepreßt. Die Anschlußdrähte können dabei vorteilhaft, wie Figur 4 zeigt, nebeneinanderliegend geführt werden, wobei ein aus Isoliermaterial bestehender Streifen 18 die beiden Anschlußdrähte 16, 17 elektrisch voneinander isoliert und gleichzeitig das ganze Gebilde mechanisch abstützt.

Um eine elektrische Isolierung zwischen dem Metallklötzchen 9 und dem Gehäuse 20 des Heizelementes 1 zu erhalten, ist bei der Ausführungsform nach Figur 4 zwischen der Außenfläche des Metallklötzchens 9 und dem Gehäuse 20 eine Isolierung 21 aus einer elektrisch isolierenden Folie vorgesehen. Das aus dem Heizkörper 1, den Metallklötzchen und der Isolierung 21 bestehende Gebilde ist dabei eng passend in das Gehäuse 20 eingefügt.

Bei der Ausführungsform nach Figur 5 ist der Heizkörper 1 zwischen zwei plättchenförmige Metallklötzchen 2, 3 eingefügt, und es ist das so entstandene Gebilde unter Zwischenlage einer Isolierung 21 in ein in Form einer metallenen U-Schiene 22 gebildetes Gehäuse eingesetzt. Die Isolierung 21 kann dabei je nach den speziellen Erfordernissen ein- oder mehrlagig ausgebildet sein, und man kann auch, wie dies bereits in Verbindung mit den vorstehend beschriebenen Ausführungsformen erwähnt worden ist, zur Ausfüllung von Hohlräumen, die im Gebilde vorliegen, eine wärmeleitende Masse vorsehen.

Die Abmessungen des das Gehäuse bildenden U-Profiles 22 sind bei der Ausführungsform nach Figur 5 so gewählt, daß die Wände 23, 24 des Gehäuses elastisch federnd an dem aus dem Heizkörper und den Metallklötzchen sowie der Isolierung bestehenden Gebilde elastisch anliegen. Um dabei einen noch besseren Anpreßdruck zu erzielen und damit den Wärmeübergang vom Heizkörper 1 zu den Metallklötzchen 2, 3 und weiter durch die Isolierung 21 zum Metallgehäuse zu verbessern, ist eine Klammer 25 vorgesehen, die die Wände 23, 24 zusammendrückt.

Bei der Ausführungsform nach Figur 6 ist wieder ein den Heizkörper 1 mit den daran anliegenden Metallplättchen 2, 3 und eine mehrlagige Isolierung 21 U-artig umgebendes Metallgehäuse vorgesehen, welches mit einer Metallplatte 25, die erwärmt werden soll, integriert ist. Auch in diesem Fall ist eine Feder 25 vorgesehen, die die Wände 23, 24 des Metallgehäuses zusammendrückt und dadurch ein inniges Anliegen der Metallplättchen 2, 3 am Heizkörper 1 und einen niedrigen Wärmewiderstand zwischen diesen Metallplättchen und dem Metallgehäuse sicherstellt.

## Patentansprüche

1. Selbstregelndes Heizelement mit mindestens einem in einer Umhüllung angeordneten Widerstands-Heizkörper aus stromieitendem Keramikmaterial mit einem positiven Temperaturkoeffizienten des elektrischen Widerstandes, welcher Heizkörper zwischen zwei unmittelbar an seinen Seitenflächen angedrückt anliegende Metallklötzchen, die elektrisch voneinander isoliert sind, eingefügt ist, wobei die der Wärmeübertragung nach außen dienende Außenfläche dieser Metallklötzchen größer als die Berührungsfläche zwischen dem Heizkörper und den Metallklötzchen ist, dadurch gekennzeichnet, daß das eine Metallklötzchen (9) eine nutartighe Ausnehmung (10) aufweist, in die der Heizkörper (1) und das zweite Metallklötzchen (3) eingefügt ist, wobei eine Seite des Heizkörpers (1) an der einen Seitenwand dieser Ausnehmung (10), die zweite Seite des Heizkörpers am zweiten Metallklötzchen (3) und das zweite Metallklötzchen (3) an der anderen Seite dieser Ausnehmung (10) anliegt, und zwischen das zweite Metallklötzchen (3) und seine Anliegefläche an der nutartigen Ausnehmung (10) eine elektrische Isolierung (14) eingefügt ist, und dabei der Andruck der Metallklötzchen an den Heizkörper durch innerhalb der nutartigen Ausnehmung (10) aufgenommene Kräfte entsteht, oder daß das aus dem Heizkörper (1), den beiden Metallklötzchen und einer um die Außenfläche derselben angebrachten Isolierung bestehende Gebilde eng passend zwischen zusammendrückbare Wände (23, 24) eines Gehäuses eingefügt ist, welche von einer außen an diesen Wänden (23, 24) angreifenden Klammer (25) zur Erzeugung des Andrucks zwischen den Metallklötzchen und dem Heizkörper zusammengepreßt sind.

2. Selbstregelndes Heizelement nach Anspruch 1, dadurch gekennzeichnet, daß der Heizkörper (1) mit dem zweiten MetalJklötzchen (3) streng passend in die nutartige Ausnehmung (10) des ersten Metallklötzchens (9) eingepreßt ist und der Heizkörper durch diese Zwängung unter Druck an den Metallklötzchen anliegt.

3. Selbstregelndes Heizelement nach Anspruch 1 oder 2, dadurch gekennzeichnet, daß in die nutartige Ausnehmung (10) oberhalb oder unterhalb des Heizkörpers (1) die elektrischen Anschlußdrähte (16, 17) eingefügt sind.

4. Selbstregelndes Heizelement nach Anspruch 3, dadurch gekennzeichnet, daß die Anschlußdrähte (16, 17) zur Bildung einer elektrischen Verbindung an das erste, die nutartige Ausnehmung (10) enthaltende Metallklötzchen (9) und an das zweite Metallklötzchen (3) angepreßt sind.

5. Selbstregelndes Heizelement nach Anspruch 1, dadurch gekennzeichnet, daß die elastisch zusammendrückbaren Gehäusewände (23, 24) mit einer zu erwärmenden Metallplatte (25) integriert sind.

## Claims

1. Self-regulating heating element having at least one resistor heating member arranged in a casing and made of an electrically conducting ceramic material having a positive temperature coefficient of electrical resistivity said heating member being inserted between two small metal blocks which rest directly against ist side faces, said small metal blocks being insulated electrically one from the other, the outer surface of said small metal blocks serving for outwardly directed heat transfer being greater than the contact area between the heating member and the small metal blocks, characterized in, that the one small metal block (9) comprises a groove-like recess (10), in which the heating member (1) and the second small metal block (3) are inserted, the one face of said heating member (1) rests against the one side wall of this recess (10), the second face of said heating member rests against the second small metal member (3) and the second small metal member (3) rests against the other side of this recess (10), and between the second small metal block (3) and its contact surface in the groove-like recess (10) there is inserted an electrical insulation (14), with this the pressing of said metal blocks against the heating member originates from forces received within the groove-like recess (10), or that the structure consisting of said heating member (1), said both small metal blocks and an insulation arranged around their outer surface is inserted between walls (23, 24) of a housing which can be pressed together, and which are forced together for creating a pressing between the small metal blocks and the heating member by a clamp (25) acting against the outer surface of said walls.

2. Self-regulating heating element according to claim 1, characterized in, that said heating member (1) being pressed in hard fit together with said second small metal block (3) into said groove-like recess (10) of said first small block (9) and that because of this squeezing said heating member rests under pressure against said small metal blocks.

3. Self-regulating heating element according to claim 1 or 2, characterized in, that electrical terminal wires (16, 17) being inserted into said groove-like recess (10) above and below of the heating member (1).

4. Self-regulating heating element according to claim 3, characterized in, that the terminal wires (16, 17) being pressed against said first small metal block (9) comprising the groove-like recess (10) and against said second small metal block (9) to realize an electric connection.

5. Self-regulating heating element according to claim 1, characterized in, that said housing walls (23, 24) which are elastically pressable together being integral with a metal plate (25) to warmed up.

## Revendications

1. Elément chauffant à autorégulation comprenant au moins un corps chauffant à résistance disposé dans une enveloppe et en matière céramique conductrice de courant avec un coefficient de température positif de la résistance électrique, le corps chauffant étant inséré entre deux blocs métalliques se trouvant comprimés directement sur ses faces latérales et qui sont isolés les uns des autres électriquement, la face externe de ces blocs métalliques servant à la transmission de chaleur vers l'extérieur étant plus grande que la face de contact entre le corps chauffant et les blocs métalliques, l'élément chauffant étant caractérisé en ce que l'un des blocs métalliques (9) comporte un évidement (10) en forme de gorge dans lequel sont insérés le corps chauffant (1) et le deuxième bloc métallique (3), un côté du corps chauffant (1) se trouvant sur l'une des parois latérales de cet évidement (10), le deuxième ,côté du corps chauffant se trouvant sur le deuxième bloc métallique (3) et le deuxième bloc métallique (3) se trouvant sur l'autre côté de cet évidement, et un isolant électrique (14) étant inséré entre le deuxième bloc métallique (3) et sa face d'appui sur l'évidement en forme de gorge (10), et la pression des blocs métalliques sur le corps chauffant résulte alors de forces reçues à l'intérieur de l'évidement en forme de gorge (10), ou en ce que l'ensemble constitué par les deux blocs métalliques, le corps chauffant (1) et un isolant disposé sur la face externe de ceux-ci est introduit de façon ajustée entre les parois compressibles (23, 24) d'un boîtier, celles-ci étant comprimées par une pince (25) s'appliquant extérieurement sur ces parois (23, 24) pour produire la pression entre les blocs métalliques et le corps chauffant.

2. Elément chauffant à autorégulation selon la revendication 1, caractérisé en ce que le corps chauffant (1) est comprimé avec le deuxième bloc . métallique (3) de façon ajustée dans l'évidement en forme de gorge (10) du premier bloc métallique (9) et le corps chauffant repose par cette contrainte sous pression sur les blocs métalliques.

3. Elément chauffant à autorégulation selon la revendication 1 ou la revendication 2, caractérisé en ce que, dans l'évidement en forme de gorge (10), on introduit au-dessus ou en dessous du corps chauffant (1), les fils de raccordement électrique (16, 17).

4. Elément chauffant à autorégulation selon la revendication 3, caractérisé en ce que les fils de raccordement (16, 17) sont comprimés pour former une liaison électrique sur le premier bloc métallique (9) contenant l'évidement en forme de gorge (10) et sur le deuxième bloc métallique (3).

5. Elément chauffant à autorégulation selon la revendication 1, caractérisé en ce que les parois de boîtier (23, 24) comprimables élastiquement - sont intégrées à une plaque métallique à chauffer (25).
